# EUROPÄISCHE PATENTSCHRIFT

(11) **EP 1 084 984 B1**
(45) Veröffentlichungstag und Bekanntmachung des Hinweises auf die Patenterteilung: **18.02.2004**
(21) Anmeldenummer: 00250286.2
(22) Anmeldetag: 29.08.2000
(51) Int. Cl.: B66C 23/82, B66C 23/74, B66C 23/06

(54) **Hafenkran, insbesondere Hafenmobilkran für Normal- und Schwerlastbetrieb**
Mobile crane, particularly port mobile crane, for normal and heavy loads
Grue mobile, en particulier grue mobile de port, pour charges normales et lourdes

(30) Priorität: 13.09.1999 DE 19944927
(43) Veröffentlichungstag der Anmeldung: 21.03.2001
(73) Patentinhaber: Gottwald Port Technology GmbH, 40597 Düsseldorf (DE)
(72) Erfinder: Franzen, Hermann, Dipl.-Ing., 41238 Mönchengladbach (DE); Kröll, Joachim, 41363 Jüchen (DE)
(74) Vertreter: Moser, Jörg Michael, Dipl.-Ing.

(56) Entgegenhaltungen:
- DE-A- 2 917 829
- DE-A- 3 343 088
- DE-A- 3 838 975
- DE-U- 7 232 092
- US-A- 5 586 667
- PATENT ABSTRACTS OF JAPAN vol. 015, no. 441 (M-1177), 11. November 1991 (1991-11-11) -& JP 03 186598 A (KATO WORKS CO LTD), 14. August 1991 (1991-08-14)

## Beschreibung

Die Erfindung betrifft einen Hafenkran mit einem Normal- und einem Schwerlastbetrieb, insbesondere Hafenmobilkran, mit einem Unterwagen und einem auf dem Unterwagen angebrachten vorzugsweise drehbaren Oberwagen, einem auf dem Oberwagen befestigten Turm, an dem ein um eine horizontale Achse verschwenkbarer Ausleger angeordnet ist, wobei der Ausleger im Normalbetrieb mittels eines am Ausleger und am Turm angelenkten Wippzylinders schwenkbar am Oberwagen gehalten ist und die Last mittels eines zum Auslegerkopf geführten Hubseiles mit daran angehängter Hakenflasche aufnehmbar ist.

Ein Kran mit einem Normal - & einem Schwerlastbetrieb ist schon aus DE-A-2 917 829 bekannt.

Hafenmobilkrane der gattungsgemäßen Art sind häufig auch zum Einsatz im Schwerlastbetrieb konzipiert. Dazu sind die entsprechenden notwendigen konstruktiven Maßnahmen für diese Schwerlastfälle vorgesehen, z.B. stärkere umschaltbare Hubwerke, stärkere Seile und dem Schwerlastfall angepaßte Klassifizierung. Je nach Gerätegröße ist man in der Lage, mit normalen Hafenmobilkranen Schwerlasten bis zu 120 t umzuschlagen; das Verhältnis Normallast zu Schwertast beträgt ca. 1:2.

Besteht ein Bedarf für den Umschlag von noch größeren Lasten, so werden beispielsweise zwei Hafenmobilkrane im Tandembetrieb eingesetzt. Ein solcher Betrieb ist stets mit einer sorgfältigen Planung und Vorbereitung und mit einer zeitaufwendigen Durchführung verbunden, weil die Koordination der Geräte nicht ohne Risiken ist. Eine andere Möglichkeit für den Hafenbetreiber besteht darin, einen Schwimm- oder Automobilkran mit entsprechend hoher Tragfähigkeit einzusetzen. Das verteuert jedoch den Lastumschlag erheblich und man ist von der Verfügbarkeit der anzumietenden Krane abhängig.

Aufgabe der vorliegenden Erfindung ist es, einen konventionellen Hafenkran, insbesondere Hafenmobilkran durch Zusatzeinrichtungen so umzurüsten, daß er mit vertretbaren konstruktiven Maßnahmen und mit kurzen Rüstzeiten sowohl im Normalbetrieb wie auch im Schwerlastbetrieb eingesetzt werden kann.

Zur Lösung der Aufgabe wird erfindungsgemäß ein Hafenkran vorgeschlagen, der folgende Merkmale aufweist:
am Oberwagen des Hafenkrans ist vorzugsweise unterhalb des Auslegers eine Schwerlast-Hubwinde zusätzlich fest angeordnet, von der ein über eine am Ausleger befestigte Umlenkrolle lenkbares Schwerlast-Hubseil zu dem Rollensatz einer am Auslegerkopf lösbar angeordneten Schwerlast-Hakenflasche geführt ist,
das Normallast-Hubwerk des Hafenkranes ist im Schwerlastbetrieb als Wippwerk für den Ausleger einsetzbar, wozu die Normallast-Hubseile von der Normallast-Hakenflasche gelöst und am Auslegerkopf angeschlagen werden,
der freigeschaltete Wippzylinder dient als Rückfallstütze für den Ausleger,
das Standmoment des Hafenmobilkranes wird gegenüber dem Normallast-Betrieb erhöht.

Die durch den Einsatz der Schwerlasteinrichtung stärker beanspruchten Bauteile, wie z.B. Ausleger, Turm, Drehverbindung und Kranabstützung, und deren Anschlußkonstruktionen werden bei Bedarf, d.h. nur bei entsprechender Traglaststeigerung, verstärkt.

Mit einem Hafenkran der vorgeschlagenen Art werden die vorstehend beschriebenen Nachteile vermieden. Dabei werden Funktion und Basiskonstruktion eines herkömmlichen Hafenmobilkranes von der Zusatzeinrichtung nicht beeinflußt. Als Wippwerk wird im Schwerlastbetrieb das ohnehin vorhandene Hubwerk des Hafenmobilkranes verwendet, wobei die Kolben-Zylindereinheit des hydraulischen Wippwerkes freigeschaltet wird. Gleichzeitig dient der für den Normalbetrieb vorgesehene Wippzylinder im Schwerlastbetrieb als Rückfallstütze für den Ausleger. Zusätzlich ist für den Schwerlastbetrieb ein weiteres Hubwerk vorzusehen, das zum Heben der schweren Lasten einsetzbar ist. Um Schwerlasten standsicher heben zu können, ist allerdings vorzusehen, das für den Normallastbetrieb ausgelegte Standmoment des Hafenmobilkranes zu erhöhen.

In einer günstigen Ausgestaltung der Erfindung ist vorgesehen, daß zur Erhöhung des Standmoments des Hafenmobilkranes im Schwerlastbetrieb ein an der dem Ausleger entgegengesetzten Seite am Turm angelenkter Gegenausleger in der vertikalen Auslegerschwenkebene durch einen auch als Rückfallstütze wirkenden Schwenkzylinder vom Turm abspreizbar ist, wobei der Gegenausleger über eine einerseits am Auslegerkopf und andererseits im Fußbereich des Turmes längenveränderbar angeschlagenes Abspannmittel neigungsveränderbar ist und an seinem Kopfende die Tragvorrichtung für das in Bodennähe anhängbare zusätzliche Schwertast-Gegengewicht aufnimmt, dessen Ausladung durch Veränderung der Neigung des Gegenauslegers einstellbar ist.

Durch diese günstige Ausgestaltung der Erfindung wird in sich bekannter Weise das Standmoment des Hafenmobilkranes erhöht. Der Gegenausleger, der während des Normallastbetriebes am Gerät verbleibt, wird dazu durch einen Schwenkzylinder nach hinten abgespreizt und führt und trägt das zusätzliche Schwerlast-Gegengewicht, das an das Kopfende des Gegenauslegers angehängt wird, auf dem erforderlichen Wirkradius. Durch Verstellung der Neigung des Gegenauslegers kann in einem sinnvollen Toleranzbereich die Ausladung und damit das Gegengewichtsmoment problemlos verändert werden.

In einer weiteren günstigen Ausgestaltung der Erfindung ist vorgesehen, daß das längenveränderbar angeschlagene Abspannmittel für den Gegenausleger aus am Auslegerkopf angeschlagenen Abspannstangen bestehen, an deren freiem Enden Umkenkrollen für je ein Seil anlenkbar sind, das im Schwerlastbetrieb am Gegenauslegerkopf befestigt ist und über eine dort angeordnete Umlenkrolle zu einem am Turm angeordneten Einstellwerk (Winde) geführt ist. Mit dieser Lösung kann die Neigung des Gegenauslegers über das Einstellwerk, in der Regel einer Winde, verstellt werden, indem das Seil eingeholt oder nachgelassen wird.

Besonders günstig ist es, wenn im Normalbetrieb des Hafenkranes die am Auslegerkopf angeschlagenen Abspannstangen auf dem Ausleger abgelegt und dort fixiert werden und die von deren freiem Enden gelösten Umlenkrollen jeweils mit eingeschertem Seil am Kopf des Turmes befestigt werden, wobei jedes Seil so eingestellt wird, wie es der Gegenausleger in seiner aufrechten, durch den Schwenkzylinder arretierten Ruheposition vorgibt und die Tragvorrichtung für das abgehängte Schwerlast-Gegengewicht am Oberwagen fixiert ist. Das bedeutet, daß alle wesentlichen Teile der Zusatzeinrichtung zur Erhöhung der Traglast des Hafenmobilkranes am Fahrzeug verbleiben und somit sehr schnell die Umrüstung vom Normalbetrieb zum Schwerlastbetrieb erfolgen kann. Insbesondere bleiben die Seile weitgehend eingeschert, so daß aufwendige Einfädelarbeiten entfallen. In einer weiteren günstigen Ausgestaltung der Erfindung wird vorgeschlagen, daß die Schwerlast-Hakenflasche im Normalbetrieb des Hafenkranes bei eingeschertem Schwerlast-Hubseil in der Nähe des Schwerlast-Hubwerkes am Oberwagen des Hafenkranes zwischengelagert wird. In der Praxis wird die Schwerlast-Hakenflasche bei abgesenktem Ausleger, beispielsweise von einem Gabelstapler aufgenommen, und mit eingeschertem Seil zu einer Haltevorrichtung transportiert, die am Oberwagen des Hafenmobilkranes vorgesehen ist. Gleichzeitig wird das Hubseil mit dem Schwerlast-Hubwerk aufgewickelt, ohne daß es den Rollensatz verläßt. Das Hubseil muß lediglich von der zusätzlich am Ausleger vorgesehenen Führungsrolle abgenommen werden, im übrigen bleiben alle Seile eingeschert.

Zur weiteren Reduzierung der Rüstzeiten des Hafenmobilkranes wird vorgeschlagen, das Schwerlast-Gegengewicht fahrbar auszubilden, beispielsweise auf einem Transportwagen, der sehr leicht zu der Einsatzstelle transportiert werden kann, wo die Tragvorrichtung des Gegenauslegers das Schwerlast-Gegengewicht aufnimmt.

Mit der erfindungsgemäßen Zusatzeinrichtung wird eine besonders kostengünstige Ergänzung bestehender Hafenmobilkrantechnik geschaffen. Das Umrüsten eines herkömmlichen Kranes zum Schwerlastkran ist in kürzester Zeit und mit geringstem Aufwand möglich, weil weitgehend alle dazu benötigten Teile am Hafenmobilkran vorhanden bzw. angebracht sind. Der Betreiber des Hafenmobilkranes wird unabhängig von Auto- oder Schiffskranverleihern und kann selbst sein Gerät in kürzester Zeit den Bedürfnissen anpassen.

Ein Ausführungsbeispiel der Erfindung ist in der Zeichnung dargestellt und wird nachfolgend beschrieben. Es zeigt:
- Figur 1: die Arbeitsstellung eines Hafenmobilkranes mit Schwerlasteinrichtung,
- Figur 2: den Abrüstzustand des Hafenmobilkranes mit Schwerlasteinrichtung, und
- Figur 3: die Arbeitsstellung des Hafenmobilkranes im Normalbetrieb.

In Figur 1 ist ein konventioneller Hafenmobilkran dargestellt, der mit einer Schwerlasteinrichtung nach der Erfindung versehen ist. Der Hafenmobilkran ist insgesamt mit 1 bezeichnet. Die Zusatzeinrichtung zur Erhöhung der Tragkraft ist insgesamt mit 2 beziffert. Sie besteht aus dem Gegenausleger 3 und seinem Schwenkzylinder 3.1, den Tragseilen 4, dem Gegengewichtswagen 5, dem Schwerlast-Gegengewicht 6, der Einstellwinde 7, den Abspannstangen 8, dem Einstellwerk 9, dem Schwerlast-Hubwerk 10, der Umlenkrolle 11, dem Rollensatz 12 und der Schwerlast-Hakenflasche 13. Das Schwerlast-Hubwerk 10 ist am Oberwagen des Hafenmobilkranes 1 befestigt. Von dort wird das Hubseil über die Umlenkrolle 11 zum Kopf 1.3 des Auslegers 1.5 geführt, wo es über den Rollensatz 12 zu der Schwerlast-Hakenflasche 13 geleitet wird. Durch Betätigen der Schwerlast-Hubwerkes 10 kann die Schwerlast-Hakenflasche 13 gehoben und gesenkt werden.

Als Wippwerk für den Ausleger 1.5 dient das eigentliche Hubwerk 1.1 des Hafenmobilkranes 1, das am Oberwagen des Hafenmobilkranes angeordnet ist. Von dort wird das gestrichelt dargestellte Seil über nicht näher bezeichnete Umlenkrollen zum Auslegerkopf 1.3 an der Spitze des Turmes 1.7geführt, wo das bzw. die Hubseile 1.2 fest angeschlagen werden. Durch Betätigen des normalen Hubwerkes 1.1 kann nun der Ausleger 1.5 gewippt werden, wobei der hydraulische Wippzylinder 1.4 freigeschaltet wird und nur noch als Rückfallstütze für den Ausleger 1.5 dient.

Die zusätzlichen Querlasten werden durch das Schwerlast-Gegengewicht 6 kompensiert. Dieses Schwerlast-Gegengewicht 6 ist auf dem Gegengewichtswagen 5 herangefahren worden, so daß es unterhalb des Kopfes des Gegenauslegers 3 positioniert ist. Der Gegenausleger 3 ist mit seinem Fuß am Turm 1.7 des Hafenmobilkranes 1 befestigt und entgegen dem Ausleger 1.5 nach hinten abgespreizt, wobei die Position des Gegenauslegers 3 durch die am Auslegerkopf 1.3 des Auslegers 1.5 befestigte Abspannstangen 8 und das Einstellwerk gehalten wird. Das Einstellwerk 9 besteht aus jeweils einem am Kopf des Gegenauslegers 3 angelenkten Seil, das von dort aus jeweils über einen an den Abspannstangen 8 angelenkten Rollensatz 9.1 rückgeführt wird und über weitere am Kopf des Gegenauslegers befestigte Umlenkrollen zu der Einstellwinde 7 geleitet wird, wo es auf- und abgerollt werden kann. Durch das Auf- und Abrollen läßt sich die Neigung des Gegenauslegers 3 verstellen, so daß sich der Abstand des Schwerlast-Gegengewichtes 6 vom Hafenmobilkran verändem läßt. Das Gegengewicht 6 selbst ist über die Tragseile 4 mit dem Kopf des Gegenauslegers 3 heb- und senkbar verbunden, so daß das Gegengewicht durch Betätigung des Einstellwerkes zur Entfaltung seiner vollen Gegengewichtslast vom Boden abgehoben werden kann.

In Figur 2 ist der Hafenmobilkran nach Figur 1 beim Abrüstvorgang dargestellt. Der Ausleger 1.5 stützt sich am Boden ab. Das Seil der Schwerlast-Hubwinde 10 ist aus der Umlenkrolle 11 am Ausleger 1.5 ausgeschert. Der Rollensatz 12 und die Schwerlast-Hakenflasche 13 werden mittels eines Gabelstaplers 14 zum Oberwagen 1.6 transportiert und dort in einer entsprechenden Vorrichtung gelagert. Der Gegenausleger 3 befindet sich in seiner Steilstellung und wird durch den Schwenkzylinder 3.1 arretiert. Die Tragseile 4 werden an einem Gerüst 15 befestigt, das sich auf dem Oberwagen 1.6 befindet. Die Enden der beiden Hubseile 1.2 werden am Auslegerkopf 1.3 gelöst und das Lastaufnahmemittel für den Normalbetrieb wird wieder angeschlagen. Der Wippzylinder 1.4 wird wieder als Wippwerk geschaltet und hebt den Ausleger 1.5 an. Gleichzeitig wird das Einstellwerk 9 über die Einstellwinde 7 eingefahren und der Rollensatz 9.1 wird am Turm 1.7 an dessen Spitze abgelegt. Die Abspannstangen 8 legen sich auf den inzwischen steil gestellten Ausleger 1.5 ab, werden vom Rollensatz gelöst und am Ausleger arretiert.

In Figur 3 ist der Hafenmobilkran in seiner abgerüsteten Normalstellung dargestellt. Die Zusatzeinrichtung der Erfindung ist außer Betrieb. Der Gegenausleger 3 ist hochgeschwenkt und arretiert, die Tragseile 4 sind am Gerüst 15 befestigt. Die Abspannstangen 8 liegen auf dem Ausleger 1.5 und der Rollensatz 9.1 auf dem Turm 1.7 in Ruhestellung. Der Rollensatz 12 und die Schwerlast-Hakenflasche 13 sind vor der Schwerlast-Hubwinde 10 am Oberwagen 1.6 gelagert. Das Schwerlast-Hubseil ist weiterhin eingeschert. Das Hubwerk 1.1 des Hafenmobilkranes arbeitet wieder im Normalbetrieb, dazu sind die Enden der beiden Hubseile 1.2 am Lastaufnahmemittel 1.8 angeschlagen. Das Verschwenken des Auslegers 1.5 erfolgt wieder über das Wippwerk bzw. den Wippzylinder 1.4.

## Patentansprüche

1. Hafenkran mit einem Normal- und einem Schwerlastbetrieb, insbesondere Hafenmobilkran, mit einem Unterwagen und einem auf dem Unterwagen angebrachten vorzugsweise drehbaren Oberwagen (1.6), einem auf dem Oberwagen befestigten Turm (1.7), an dem ein um eine horizontale Achse verschwenkbarer Austeger (1.5) angeordnet ist, wobei der Ausleger im Normallast-Betrieb mittels eines am Ausleger und am Turm angelenkten Wippzylinders (1.4) schwenkbar am Oberwagen gehalten ist und die Last mittels eines zum Auslegerkopf (1.3) geführten Normallast-Hubseiles (1.2) mit daran angehängter Normallast- Hakenflasche (1.8) aufnehmbar ist, wobei das Normallast-Hubseil (1.2) von einem Normallast-Hubwerk (1.1) angetrieben wird,
**gekennzeichnet durch** die folgenden für den Schwerlastbetrieb vorgesehene Merkmale:
- am Oberwagen des Hafenkranes (1) ist vorzugsweise unterhalb des Auslegers (1.5) eine Schwerlast-Hubwinde (10) zusätzlich fest angeordnet, von der ein über eine am Ausleger (1.5) befestigte Umlenkrolle (11) führbares Schwerlast-Hubseil zu dem Rollensatz (12) einer am Auslegerkopf (1.3) lösbar angeordneten Schwerlast-Hakenflasche (13) geführt ist,
- das Normallast-Hubwerk (1.1) des Hafenkranes (1) wird im Schwerlastbetrieb als Wippwerk für den Ausleger (1.5) eingesetzt, wozu die Normallast-Hubseile (1.2) von der Normallast-Hakenflasche (1.8) gelöst und am Auslegerkopf (1.3) angeschlagen werden,
- der freigeschaltete Wippzylinder (1.4) dient als Rückfallstütze für den Ausleger (1.5),
- das Standmoment des Hafenmobilkranes (1) wird gegenüber dem Normallast-Betrieb mittels eines Gegenauslegers (3) und eines zusätzlichen Schwerlast - Gegengemichts (6) erhöht.

2. Hafenmobilkran nach Anspruch 1,
**dadurch gekennzeichnet,**
**daß** zur Erhöhung des Standmoments des Hafenmobilkranes (1) im Schwerlastbetrieb der an der dem Ausleger (1.5) entgegengesetzten Seite am Turm (1.7) angelenkter Gegenausleger (3) in der vertikalen Auslegerschwenkebene vom Turm (1.7) durch einen auch als Rückfallstütze wirkenden Schwenkzylinder (3.1) abspreizbarer ist, wobei der Gegenausleger (3) über eine einerseits am Auslegerkopf (1.3) und andererseits im Fußbereich des Turmes (1.7) längenveränderbar angeschlagenes Abspannmittel (8,9) neigungsveränderbar ist und an seinem Kopfende die Tragvorrichtung für das in Bodennähe anhängbare zusätzliche Schwerlast-Gegengewicht (6) aufnimmt, dessen Ausladung durch Veränderung der Neigung des Gegenauslegers (3) einstellbar ist.

3. Hafenmobilkran nach Anspruch 1 und 2,
**dadurch gekennzeichnet,**
**daß** das längenveränderbar angeschlagenes Abspannmittel für den Gegenausleger aus am Auslegerkopf angeschlagenen Abspannstangen (8) bestehen, an deren freiem Enden je ein Rollensatz (9.1) für je ein Seil (9) anlenkbar sind, das im Schwerlastbetrieb am Gegenauslegerkopf befestigt ist und über eine dort angeordnete Umlenkrolle zu einem am Turm (1.7) angeordneten Einstellwerk (7) geführt ist.

4. Hafenmobilkran nach Anspruch 1 bis 3,
**dadurch gekennzeichnet,**
**daß** im Normallast-Betrieb des Hafenkranes (1) die am Auslegerkopf (1.3) angeschlagenen Abspannstangen (8) auf dem Ausleger (1.5) abgelegt und dort fixiert werden und jeder von deren freiem Enden gelöste Rollensatz (9.1) jeweils mit eingeschertem Seil (9) am Kopf des Turmes (1.7) befestigt wird, wobei jedes Seil (9) so eingestellt wird, wie es der Gegenausleger (3) in seiner aufrechten, durch den Schwenkzylinder arretierten Ruheposition vorgibt und die Tragvorrichtung (4) für das abgehängte Gegengewicht (6) am Oberwagen fixiert ist.

5. Hafenmobilkran nach Anspruch 1 bis 4,
**dadurch gekennzeichnet,**
**daß** die Schwerlast-Hakenflasche (13) beim Normallast-Betrieb des Hafenkranes (1) bei eingeschertem Schwerlast-Hubseil in der Nähe des Schwerlast-Hubwerkes(10) am Oberwagen des Hafenkranes (1) zwischengelagert wird.

6. Hafenmobilkran nach Anspruch 1 bis 4,
**dadurch gekennzeichnet,**
**daß** das zusätzliche Schwertast-Gegengewicht (6) fahrbar (5) ist.

## Claims

1. Wharf crane, with a normal and a heavy load operating mode, particularly a mobile wharf crane, having an undercarriage and a preferably rotatable superstructure (1.6) mounted on the undercarriage, a tower (1.7) which is fixed on the superstructure and on which a jib (1.5) is disposed so as to be pivotable about a horizontal axis, wherein in the normal load operating mode the jib is held pivotably on the superstructure by means of a luffing cylinder (1.4) articulated on the jib and on the tower, and the load can be picked up by means of a normal load lifting cable (1.2) which is guided to the jib head (1.3) and has a normal load hook block (1.8) suspended thereon, wherein the normal load lifting cable (1.2) is driven by a normal load lifting mechanism (1.1), **characterised by** the following features provided for the heavy load operating mode:
on the superstructure of the wharf crane (1) there is additionally disposed, fixed below the jib (1.5), a heavy load lifting winch (10) from which a heavy load lifting cable which can be guided via a deflecting roller (11) fixed on the jib (1.5) is guided to the roller assembly (12) of a heavy load hook block (13) disposed releasably on the jib head (1.3),
the normal load lifting mechanism (1.1) of the wharf crane (1) is used in the heavy load operating mode as a luffing mechanism for the jib (1.5), for which purpose the normal load lifting cables (1.2) are released from the normal load hook block (1.8) and attached to the jib head (1.3),
the unloaded luffing cylinder (1.4) serves as a fall-back support for the jib (1.5),
the stabilising moment of the mobile wharf crane (1) is increased by comparison with the normal load operating mode by means of a counter-jib (3) and an additional heavy load counterweight (6).

2. Mobile wharf crane as claimed in Claim 1, **characterised in that** in order to increase the stabilising moment of the mobile wharf crane (1) in the heavy load operating mode the counter-jib (3) which is articulated on the tower (1.7) on the side opposite the jib (1.5) can be extended away from the tower (1.7) in the vertical jib pivoting plane by a pivoting cylinder (3.1) which also acts as a fall-back support, whereby the inclination of the counter-jib (3) can be changed via a bracing means (8, 9) attached, on the one hand, to the jib head (1.3) and, on the other hand, in the foot region of the tower (1.7) so as to be variable in length, and at its head end of the counter-jib receives the supporting device for the additional heavy load counterweight (6) which can be suspended in the vicinity of the ground, the overhang of which can be set by changing the inclination of the counter-jib (3).

3. Mobile wharf crane as claimed in Claim 1 and 2, **characterised in that** the bracing means for the counter-jib which are attached so as to be variable in length consist of bracing rods (8) which are attached to the jib head and have on each of their free ends a roller assembly (9.1) for a respective cable (9) which in the heavy load operating mode is fixed on the counter-jib head and is guided via a deflecting roller disposed there to a setting mechanism (7) disposed on the tower (1.7).

4. Mobile wharf crane as claimed in Claims 1 to 3, **characterised in that** in the normal load operating mode of the wharf crane (1) the bracing rods (8) attached to the jib head (1.3) are placed on the jib (1.5) and fixed there and each roller assembly (9.1) released from the free ends thereof is in each case fixed with reeved cable (9) to the head of the tower (1.7), each cable (9) being set in the manner predetermined by the counter-jib (3) in its upright rest position in which it is locked by the pivoting cylinder, and the supporting device (4) for the suspended counterweight (6) is fixed on the superstructure.

5. Mobile wharf crane as claimed in Claims 1 to 4, **characterised in that** the heavy load hook block (13) is temporarily stored in the vicinity of the heavy load lifting mechanism (10) on the superstructure of the wharf crane (1) in the normal load operating mode of the wharf crane (1) with the heavy load lifting cable reeved.

6. Mobile wharf crane as claimed in Claims 1 to 4, **characterised in that** the additional heavy load counterweight (6) is movable (5).

## Revendications

1. Grue portuaire pour charges normales et lourdes, en particulier grue portuaire mobile, laquelle grue portuaire comporte un châssis inférieur et un châssis supérieur (1.6) avantageusement rotatif qui est monté sur le châssis inférieur, une tour (1.7) qui est fixée sur le châssis supérieur et sur laquelle est montée une flèche (1.5) pivotante autour d'un axe horizontal,
la flèche étant maintenue sur le châssis supérieur de façon à pouvoir pivoter en fonctionnement normal au moyen d'un vérin de variation de volée (1.4) articulé sur la flèche et sur la tour,
la charge pouvant être soulevée au moyen d'un câble de levage de charges normales (1.2) qui est amené à la tête de flèche (1.3) et auquel est suspendue une moufle à crochet pour charges normales (1.8) et
le câble de levage de charges normales (1.2) étant entraîné par un treuil pour charges normales (1.1),
**caractérisée par** les éléments caractéristiques suivants prévus pour le fonctionnement en charges lourdes :
- un treuil pour charges lourdes (10) est en plus monté fixe sur le châssis supérieur de la grue portuaire (1) avantageusement au-dessous de la flèche (1.5), un câble de levage de charges lourdes, qui part dudit treuil pour charges lourdes et qui peut être amené par une poulie de renvoi (11) fixée à la flèche (1.5), est amené au jeu de poulies (12) d'une moufle à crochet pour charges lourdes (13) montée de façon amovible sur la tête de flèche (1.3),
- le treuil de levage de charges normales (1.1) de la grue portuaire (1) est utilisé en fonctionnement en charges lourdes comme mécanisme de variation de volée de la flèche (1.5), les câbles de levage de charges normales (1.2) étant pour cela détachés de la moufle à crochet pour charges normales (1.8) et montés sur la tête de flèche (1.3),
- le vérin de variation de volée (1.4) libéré sert de support empêchant la retombée de la flèche (1.5),
- le couple de stabilité de la grue portuaire mobile (1) est augmenté par rapport au fonctionnement en charges normales au moyen d'une contre-flèche (3) et d'un contre-poids pour charges lourdes (6) supplémentaire.

2. Grue portuaire mobile selon la revendication 1, **caractérisée en ce que**, pour augmenter le couple de stabilité de la grue portuaire mobile (1) en fonctionnement en charges lourdes, la contre-flèche (3), articulée sur la tour (1.7) du côté opposé à la flèche (1.5), est supportée dans le plan de pivotement vertical de la flèche par la tour (1.7) via un vérin de pivotement (3.1) servant également de support empêchant la retombée, l'inclinaison de la contre-flèche (3) étant modifiable via un moyen tendeur monté, de façon à pouvoir modifier sa longueur, d'une part sur la tête de flèche (1.3) et d'autre part au niveau du pied de la tour (1.7) et la contre-flèche recevant à l'extrémité de sa tête le dispositif de support du contre-poids de charges lourdes (6) supplémentaire qui peut être accroché près du sol et dont la portée est réglable en modifiant l'inclinaison de la contre-flèche (3).

3. Grue portuaire mobile selon la revendication 1 et 2, **caractérisée en ce que** le moyen tendeur de la contre-flèche, lequel moyen tendeur est monté de façon à pouvoir modifier sa longueur, est constitué de barres de tension (8) qui sont montées sur la tête de flèche et dont les extrémités libres supportent chacune de façon articulée un jeu de poulie (9.1) destiné à un câble (9) qui est fixé en fonctionnement en charges lourdes à la tête de contre-flèche et qui est amené à un mécanisme de réglage (7) placé sur la tour (1.7) via une poulie de renvoi placée à la tête de contre-flèche.

4. Grue portuaire mobile selon la revendication 1 à 3, **caractérisée en ce que**, lorsque la grue portuaire (1) fonctionne en charges normales, les barres de tension (8) montées sur la tête de flèche (1.3) sont posées sur la flèche et fixées à celle-ci et chaque jeu de poulies (9.1), démonté des extrémités libres de ces barres de tension et doté d'un câble (9), est fixé à la tête de la tour (1.7), chaque câble (9) étant réglé de façon à placer la contre-flèche (3) dans sa position de repos verticale bloquée par le vérin de pivotement et à fixer au châssis supérieur le dispositif de support (4) destiné au contre-poids suspendu (6).

5. Grue portuaire mobile selon la revendication 1 à 4, **caractérisée en ce que** la moufle à crochet pour charges lourdes (13) est monté provisoirement sur le châssis supérieur de la grue portuaire (1) à proximité du mécanisme de levage de charges lourdes (10) lorsque la grue portuaire (1) fonctionne en charges normales et que le câble de levage de charges lourdes a été mis en place.

6. Grue portuaire mobile selon la revendication 1 à 4, **caractérisée en ce que** le contre-poids pour charges lourdes (6) supplémentaire est mobile.
